# EUROPÄISCHE PATENTSCHRIFT

(11) **EP 0 588 993 B1**
(45) Veröffentlichungstag und Bekanntmachung des Hinweises auf die Patenterteilung: **25.01.1995**
(21) Anmeldenummer: 93900018.8
(22) Anmeldetag: 09.06.1992
(51) Int. Cl.: A61J 3/10

(54) **VERFAHREN ZUM ENTSORGEN UND WEITERVERARBEITEN VON AUS EINER TABLETTENPRESSMASCHINE KOMMENDEN TABLETTEN ODER PILLEN O.Ä. UND VORRICHTUNG HIERZU**
PROCESS FOR REMOVING TABLETS OR PILLS OR THE LIKE ISSUING FROM A TABLET PRESS AND PROCESSING THEM FURTHER AND DEVICE THEREFOR
PROCEDE POUR LE DECHARGEMENT ET LE TRAITEMENT ULTERIEUR DE COMPRIMES, DE PILULES OU D'AUTRES PRODUITS PHARMACEUTIQUES DE MEME TYPE, SORTANT D'UNE MACHINE A FAIRE LES COMPRIMES ET DISPOSITIF A CET EFFET

(30) Priorität: 09.06.1991 DE 4118878; 09.06.1991 DE 9107053 U
(43) Veröffentlichungstag der Anmeldung: 30.03.1994
(73) Patentinhaber: Krämer, Norbert, 64291 Darmstadt (DE)
(72) Erfinder: Krämer, Norbert, 64291 Darmstadt (DE)
(74) Vertreter: Mierswa, Klaus, Dipl.-Ing.
(86) Internationale Anmeldenummer: DE9200468
(87) Internationale Veröffentlichungsnummer: WO9222278

(56) Entgegenhaltungen:
- DE-A- 2 435 289
- US-A- 3 294 235
- US-A- 3 579 848

## Beschreibung

### Technisches Gebiet:

Die Erfindung betrifft ein Verfahren zum Entsorgen und Weiterverarbeiten von aus einer Tabletten- oder Pillenpreßmaschine kommenden Tabletten oder Pillen o.ä. in eine Mehrzahl von auf kleiner Stellfläche gedrängt stehende Behälter, gemäß dem Oberbegriff des Anspruchs 1, und eine Vorrichtung zum Durchführen des Verfahrens.

### Stand der Technik:

Die aus einer Tabletten- oder Pillenpreßmaschine kommenden Tabletten oder Pillen müssen anschließend weiter behandelt und versorgt werden. Hierfür ist es bekannt, die Tabletten oder Pillen in eine Entgrater- und Entstauberstation zu fördern, aus der die Tabletten oder Pillen gewöhnlich mittels einer Weiche auf zwei Förderbänder aufgegeben werden, die die Tabletten oder Pillen wiederum nach oben fordern und entweder einem Metallprüfgerät oder einer Tablettenprüfeinrichtung aufgeben. Anschließend werden die Tabletten oder Pillen einem Verteilersystem zugeführt und in Behälter gefüllt, die gewöhnlich auf Förderbändern in langer Reihe herangeführt werden. Die gefüllten Behälter oder Fässer müssen vom Bedienungspersonal in aller Regel einzeln weggeschafft werden. Ein derartiges Verfahren und eine derartige Vorrichtung zur Durchführung desselben ist aus der US-A-3 294 235 bekannt.

Der Nachteil des bekannten Handlings der Tabletten oder Pillen besteht darin, daß die Tabletten auf ihrem Weg der Entsorgung und Weiterverarbeitung mehrfach in die Höhe gehoben werden müssen, se es durch Förderbänder, sei es durch Luftströme.

Ebenso benötigen die bekannten Förderer für das Handling von Tabletten oder Pillen für ihre Aufstellung entsprechend ihrer Länge viel Raum und sind nicht dazu geeignet, auf engstem Platz die Beschickung einer Vielzahl von Behältern vorzunehmen, die auf kleiner Stellfläche dicht gedrängt angeordnet stehen. Deshalb stehen bei der Tabletten- und Pillenherstellung die verschiedenen benötigten Aggregate um die Tabletten- oder Pillenpreßmaschine herum angeordnet, weshalb der gesamte Platzbedarf für eine Tabletten- oder Pillenpreßmaschine mitsamt allen benötigen Aggregaten einschließlich dem Abfüllen der Tabletten oder Pillen in die Behälter enorm ist.

Aus der US-A-3 294 235 ist eine Vorrichtung zum kalibrierenden Messen und Sortieren von Tabletten mit einer Entgrater- und Entstauberstation bekannt geworden, die von den Tabletten aufgrund der Schwerkraft durchlaufen wird. In der Kalibriereinrichtung werden die Tabletten entsprechend ihren Maßen in "gute" und "schlechte" Tabletten sortiert, die auf einen Bandförderer bzw. in Behälter geleitet werden.

Durch die DE-A-24 35 289 ist eine Tablettenentgratungs- und Entstaubungsvorrichtung mit einem Sieb bekannt geworden, über das die Tabletten wegbewegt werden. Das Sieb ist ein rundes Flachsieb mit darüber rotierenden Bürsten, einem darunter angeordneten Staubsammelbehälter und einem schräg nach unten führenden Tablettenabzugsrohr, wobei der Boden des Siebes bevorzugt mit einer darunter angeordneten Unterdruckkammer ausgebildet ist.

### Technische Aufgabe:

Der Erfindung liegt die Aufgabe zugrunde, ein Verfahren der eingangs genannten Gattung zu schaffen, mit dem auf geringstem Raum ein Entsorgen und Weiterverarbeiten der Tabletten oder Pillen möglich einschließlich dem Befüllen der Behälter oder Fässer. Des weiteren liegt der Erfindung die Aufgabe zugrunde, eine Vorrichtung zu schaffen, die auf engstem Raum alle zum Entsorgen und Weiterverarbeiten von Tabletten oder Pillen nach dem Preßvorgang benötigten Aggregate vereinigt einschließlich dem Befüllen der Behälter oder Fässer.

### Darstellung der Erfindung und deren Vorteile:

Die Lösung der Aufgabe besteht erfindungsgemäß darin, daß die Standsäule eine Hubsäule ist und die Entgrater- und Entstauberstation an ihrem unteren Ende zwei Ausgänge besitzt, deren einer Ausgang zu einem unter der Entgrater- und Entstauberstation an der Hubsäule angeordneten Metallprüfgerät führt und deren anderer Ausgang zu einer ebenfalls unter der Entgrater- und Entstauberstation an der Hubsäule angeordneten Tablettenprüfeinrichtung mit Probensammler führt, die Ausgangsleitung aus dem Metallprüfgerät für die für gut befundenen Tabletten oder Pillen abwärts geneigt auf einen in der Ebene schwenkbaren Bandförderer führt, wobei die Entgrater- und Entstauberstation, das Metallprüfgerät, die Tablettenprüfeinrichtung mit Probensammler sowie der Bandförderer auf einem Support angeordnet sind, der höhenverschieblich an der Hubsäule angeordnet ist.

Mit der erfindungsgemäßen Vorrichtung werden die Tabletten oder Pillen verfahrensgemäß nach dem Verlassen der Tabletten- oder Pillenpreßmaschine in die Höhe gefördert und durchlaufen anschließend allein aufgrund der Schwerkraft ohne Zuführung weiterer Energie von oben nach unten eine schräg angeordnete Entgrater- und Entstauberstation sowie eine Weiche zum Aufteilen des Tabletten- oder Pillenstromes in zwei Teilströme, die entweder einem Metallprüfgerät oder einer Tabletten- oder Pillenprüfeinrichtung mit einem Probensammler zugeführt werden und die im Metallprüfgerät für gut befundenen Tabletten oder Pillen weiter aufgrund der Schwerkraft auf einen Bandförderer gegeben werden, der einen vorbestimmten Behälter ansteuert und der die Tabletten oder Pillen in den Behälter füllt.

Die erfindungsgemäße Vorrichtung besitzt den Vorteil, daß diese sämtliche benötigten Aggregate auf engstem Raum in integraler Zuordnung zueinander zusammenfaßt, so daß die einzelne Aufstellung der nach einer Tabletten- oder Pillenpreßmaschine benötigten Gerätschaften entfällt. Dadurch ist die Vorrichtung imstande, eine Vielzahl von Fässern, die auf engstem Raum matrix- oder feldartig um die Vorrichtung gruppiert sind, anzusteuern und zu befüllen. Die erfindungsgemäße Vorrichtung in der Kombination von Entgrater-Entstauber, Metallprüfgerät, Tablettenprüfeinrichtung, gegebenenfalls Waage, und Fördereinrichtung zu den Behältern oder Fässern, nimmt nur noch einen Bruchteil des Platzes ein, den die bekannten Gerätschaften einzelnen nach einer Tabletten- oder Pillenpreßmaschine benötigen. Das erfindungsgemäße Verfahren und die Vorrichtung stellen somit ein komplettes Entsorgungs- und Weiterverarbeitungssystem für Tabletten oder Pillen bis ins Faß dar.

Das mit der Vorrichtung durchgeführte Verfahren besitzt den Vorteil, daß die Tabletten oder Pillen nach der Tabletten- oder Pillenpreßmaschine auf engstem Raum weiterverarbeitet und entsorgt werden können unter Zusammenfassung sämtlicher Arbeitsschritte einschließlich dem Abfüllen der Tabletten oder Pillen, indem die Tabletten oder Pillen nur noch ein einziges Mal für den Entgratungs- und Entstaubungsvorgang hochgehoben werden und anschließend allein aufgrund der Schwerkraft die verschiedenen Stationen der Verarbeitung durchlaufen, die auf gedrängtem Raum angeordnet sind. Zwischengeschaltete Förderer zum erneuten Hochfördern der Tabletten oder Pillen für einen weiteren Verarbeitungsschritt nach dem Entgraten und Entstauben entfallen.

Der in der Vorrichtung verwendete Bandförderer besitzt den Vorteil, daß derselbe imstande ist, auf engstem Raum gedrängt stehende Behälter in Form eines beliebigen Feldes oder einer beliebigen Matrix zu beschicken, ohne daß dieselben beispielsweise auf einer Kreisbahn angeordnet sein müssen. Aufgrund der relativen Verfahrbarkeit der beiden Förderbänder zueinander, der Möglichkeit der Verschwenkung der Förderbänder und der Umkehrbarkeit der Laufrichtung der Förderbänder können Behältnisse gefüllt werden, die einerseits sich im Schwenkradius mit dem größtem Durchmesser der bedienten Fläche befinden, andererseits sich auch unterhalb der Förderbänder befinden. Aufgrund der zusätzlichen Höhenverstellbarkeit des Bandförderers können auch Behälter unterschiedlicher Höhe gefüllt werden.

In vorteilhafter Weise erfolgt die Zuführung des Schüttgutes auf das obere Förderband durch die Drehachse der Halterung, wobei die obere Halterung an einem Ende schwenkbar gehaltert und in der Horizontalen auf einer Kreisbahn zu drehen imstande ist und die Drehachse senkrecht auf dem oberen Förderband steht und die untere Halterung mitsamt dem unteren Förderband im Bereich eines ihrer Enden an der oberen Halterung verschiebbar angeordnet ist.

### Kurzbeschreibung der Zeichnung, in der zeigen:

- Figur 1: eine Seitenansicht der Vorrichtung
- Figur 2: eine um 90 Grad gedrehte Ansicht der Vorrichtung der Figur 1
- Figur 3: eine Draufsicht auf Figur 1 mit der Darstellung des Beschickungsradius der Fördereinrichtung in die Behälter oder Fässer
- Figur 4: eine Ansicht des aus im Prinzip aus zwei Förderbändern bestehenden Bandförderes, der an der Hubsäule der Vorrichtung befestigt und in der Horizontalen verschwenkbar und in der Höhe verfahrbar ist
- Figur 5: eine Ansicht von vorn auf Figur 4 und
- Figur 6: einen Schnitt längs der Linie A-A in Figur 5 bei Weglassen der Abdeckungen der kastenartigen Halterungen und des Tragarmes der oberen Halterung.

Die Vorrichtung 10 besteht aus einer Standsäule 100 auf einem Fuß 101, die eine Hubsäule ist und die einen Support 102 trägt, auf welchem eine Säule 11 befestigt ist, die an ihrem oberen Ende eine schräg angeordnete Entgrater- und Entstauberstation 12 aufweist, an deren oberen Ende ein Einfülltrichter 13 mit einer Zuführleitung 14 angeordnet ist, die eine Venturidüse oder ein Förderband sein kann. Am unteren Ende weist die Entgrater- und Entstauberstation 12 eine Weiche 15 zum Aufteilen des Tabletten- oder Pillenstromes in zwei Teilströme auf. Der eine Teilstrom wird über einen Weichenausgang 16 vermittels der Schwerkraft einem Metallprüfgerät 18 zugeführt, welches sich höhenmäßig unterhalb des unteren Ausganges der Entgrater- und Entstauberstation 12 befindet. Der andere Teilstrom wird über einen Weichenausgang 17 ebenfalls vermittels der Schwerkraft einer Tablettenprüfeinrichtung 19 zugeführt, in der die Tabletten nach verschiedenen Parametern wie Gewicht, Höhe, Dicke, Durchmesser und Härte geprüft und mittels einer Zuteileinrichtung sortiert in verschiedene Probenbehälter 21, 21' ebenfalls vermittels der Schwerkraft abgelegt werden. Die Probenbehälter 21, 21' befinden sich in einem Probensammler, der auf einem Tisch 22 der Tablettenprüfeinrichtung 19 angeordnet ist, wobei der Tisch 22 vorzugsweise in der x-y-Ebene relativ zum Supports 102 horizontal verfahrbar ist.

Die im Metallprüfgerät 18 für gut befundenen Tabletten oder Pillen werden aufgrund der Schwerkraft über die Ausgangsleitung 23 weiter auf einen Bandförderer 107,112 gegeben, der einen vorbestimmten Behälter 125, 126, 127 oder Faß zur Aufnahme der Tabletten oder Pillen ansteuert und der die Tabletten oder Pillen in den entsprechenden Behälter füllt. Die nicht für gut befundenen Tabletten oder Pillen werden aussortiert und fallen in ein Gefäß 30.

Der Support 102, der höhenverstellbar ausgeführt sein kann, trägt alle für die Entsorgung und Weiterverarbeitung notwendigen Aggregate einschließlich des Bandförderers 107,112. Die Tabletten oder Pillen durchlaufen alle Aggegate nur aufgrund der Schwerkraft und werden nur einmal auf die Höhe des Einfülltrichters 13 am Eingang der Entgrater- und Entstauberstation 12 mittels der Zuführleitung 14 angehoben.

In Figur 3 ist eine Draufsicht auf die Vorrichtung der Figuren 1 und 2 gezeigt. Der Bandförderer kann innerhalb eines Aktionsradius 29 eine Mehrzahl von Behälter befüllen, die sich innerhalb des Aktionskreises 24 des Bandförderers 107,112, beispielsweise auf Paletten 25, 26, 27, 28 angeordnet, befinden. Aus dieser Abbildung ist insbesonder zu entnehmen, daß die Vorrichtung auf gedrängtem Raum eine Vielzahl von Behältern oder Fässern gemäß einer Reihe von Ansteuerungskriterien ansteuern und befüllen kann.

Gemäß den Figuren 4 bis 6 besteht der Bandförderer aus einer oberen länglichen, kastenartige Halterung, die vorzugsweise ein Kasten 104 ist, an dessen Enden seitlich je eine Umlenkrolle 105,106 angeordnet ist, um die ein Förderband 107 geschlungen ist. Die Umlenkrollen 105,106 sitzen zum Antrieb auf Wellen 128, 128', die in geeigneter Weise innerhalb des Kastens 104 gelagert und auf denen innerhalb des Kastens 104 weitere Umlenkrollen 113, 114 sitzen, über die ein Treibriemen 115 läuft. Die Umlenkrolle 113 bzw. die Welle 128' wird mittels eines Elektromotors 116 angetrieben, der innerhalb des Freiraumes zwischen dem Obertrumm und dem Untertrumm des Treibriemens 115 platzsparend angeordnet ist. Auf diese Weise werden beide Wellen 128, 128' und somit beide Umlenkrollen 105, 106 für das Förderband 107 angetrieben.

Innerhalb des Kastens 104 ist ein weiterer längs angeordneter, selbstätiger Antrieb vorgesehen, der beispielsweise eine längs innerhalb des Kastens 104 angeordnete Gewindespindel 117 oder Zahnstange oder ein Treibriemen sein kann. An diesem Antrieb ist ein linear verfahrbarer Schlitten 108 angeordnet, der nach unten aus dem Kasten 104 ragt und an dem ein zweite, längliche, kastenartige Halterung angeordnet ist, die vorzugsweise ebenfalls ein Kasten 109 ist sowie dem Kasten 104 ähnlich sein kann, wobei der Schlitten 108 vorzugsweise an einem Ende des Kastens 109 angreift und diesen waagrecht haltert.

Gleichermaßen weist die untere Halterung 109 an ihren Enden ebenfalls seitlich je eine Umlenkrolle 110, 111 auf, um die ebenfalls ein Förderband 112 geschlungen ist. Zum Antrieb der Umlenkrollen 110, 111 sitzen diese auf Wellen 129, 129', die ebenfalls in geeigneter Weise innerhalb des Kastens 109 gelagert und auf denen innerhalb des Kastens 109 weitere Umlenkrollen 118, 119 sitzen, über die ein Treibriemen 120 läuft. Die Umlenkrolle 118 bzw. die Welle 129' wird mittels eines Elektromotors 121 angetrieben, der platzsparend innerhalb des Freiraumes zwischen dem Obertrumm und dem Untertrumm des Treibriemens 120 angeordnet ist. Auf diese Weise werden gleichermaßen beide Wellen 129, 129' und somit beide Umlenkrollen 110, 111 für das Förderband 112 angetrieben. Beide Kästen 104, 109 mitsamt den Förderbändern 107, 112 können, bis auf unterschiedliche Längen, ähnlich sein.

Die Kästen 104, 109 und beide Förderbänder 107 und 112 sind längs übereinander angeordnet und parallel zueinander und vorzugsweise waagrecht ausgerichtet. Beim Antrieb des Schlittens 108 mittels eines eigenen (nicht gezeigten) Motors oder mittels der Zahnstange oder Gewindespindel 117, verfährt das untere Förderband in Längsrichtung vor und zurück in beiden Richtungen gemäß dem Bewegungsdoppelpfeil 130 unterhalb des oberen Förderbandes 107; gleichzeitg kann die Laufrichtung der Förderbänder beliebig gesteuert werden. In der in Figur 1 gezeigten relativen Stellung der beiden Förderbänder 107,112 zueinander wird bei Drehung beider Förderbänder im Gegenuhrzeigersinn der äußerste linke Behälter 125 befüllt; bei Drehung des oberen Förderbandes 107 im Gegenuhrzeigersinn, aber Drehung des unteren Förderbandes 102 im Uhrzeigersinn wird der rechte Behälter 127 befüllt.

Am oberen Kasten 104 greift an einem seiner Enden ein Tragarm 124 an, der in Richtung des oberen Förderbandes 107 ragt und an dessen Ende ein Drehgelenk 103 angreift, dessen Drehachse 122 senkrecht mittig im Bereich des Endes des Förderband 107 auf demselben steht. Das Drehgelenk 103 ist in geeigneter Weise am Support 102 befestigt, der auf der Hubsäule 100 montiert ist, die auf dem Fuß 101 ruht. Der Support 102 trägt neben den übrigen Aggregaten auch die Kästen 104, 109 mitsamt den Förderbändern 107, 112.

Das Drehgelenk besitzt eine Zuführung 132 für das Schüttgut, wobei das Drehgelenk 103 vorzugsweise rohrförmig ist und die Zuführung 132 somit durch das Drehgelenk 103 erfolgt. Auf diese Weise wird das Schüttgut in vorteilhafter Weise durch die Drehachse 122 des Drehgelenkes 103 direkt auf das obere Förderband 107 gefördert. Der Support 102 ist bezüglich der Hubsäule 100 höhenverfahrbar gemäß dem Bewegungsdoppelpfeil 131.

### Gewerbliche Anwendbarkeit:

Das erfindungsgemäß Verfahren und die erfindungsgemäße Vorrichtung sind insbesondere zum Entsorgen und Weiterverarbeiten auf engstem Raum von aus einer Tabletten- oder Pillenpreßmaschine kommenden Tabletten oder Pillen geeignet, die in Behälter oder Fässer abgefüllt werden.

### Liste der Bezugszeichen:

- 10: Abfüllstation
- 11: Säule
- 12: Entgrater und Entstauber
- 13: Einfülltrichter
- 14: Zuführleitung
- 15: Weiche
- 16, 17: Weichenausgänge
- 18: Metallprüfgerät
- 19: Tablettenprüfeinrichtung
- 20: Zuteilungsrohr
- 21, 21': Probenbehälter
- 22: Probensammler in Form eines Tisch
- 23: Ausgangsleitung
- 24: Aktionskreis
- 25, 26, 27, 28: Paletten
- 29: Aktionsradius
- 30: Gefäß
- 100: Hubsäule
- 101: Fuß der Hubsäule
- 102: Support
- 103: Drehgelenk
- 104, 109: kastenförmige Halterungen
- 105, 106, 110, 111, 113, 114: Umlenkrollen
- 107, 112: Förderbänder
- 108: Schlitten
- 115, 120: Treibriemen
- 116, 121: Elektromotoren
- 117: Zahnstange oder Gewindespindel
- 118, 119: Umlenkrollen
- 122: Drehachse
- 123, 130, 131, 133: Bewegungspfeile
- 124: Tragarm
- 125, 126, 127: Behälter
- 128, 128', 129, 129': Wellen
- 132: Zuführung

## Patentansprüche

1. Vorrichtung zum Entsorgen und Weiterverarbeiten von aus einer Tabletten- oder Pillenpreßmaschine kommenden Tabletten oder Pillen in eine Mehrzahl von auf kleiner Standfläche gedrängt stehenden Behältern, mit einer Standsäule (100), an deren oberen Ende eine Entgrater- und Entstauberstation (12) schräg abwärts geneigt angeordnet ist, dadurch gekennzeichnet,
daß die Standsäule eine Hubsäule (100) ist und die Entgrater- und Entstauberstation (12) an ihrem unteren Ende zwei Ausgänge (16,17) besitzt, deren einer Ausgang (16) zu einem unter der Entgrater- und Entstauberstation (12) an der Hubsäule (100) angeordneten Metallprüfgerät (18) führt und deren anderer Ausgang (17) zu einer ebenfalls unter der Entgrater- und Entstauberstation (12) an der Hubsäule (100) angeordneten Tablettenprüfeinrichtung (19) mit Probensammler (22) führt, die Ausgangsleitung (23) aus dem Metallprüfgerät (18) für die für gut befundenen Tabletten oder Pillen abwärts geneigt auf einen in der Ebene schwenkbaren Bandförderer (107,112) führt, wobei die Entgrater- und Entstauberstation (12), das Metallprüfgerät (18), die Tablettenprüfeinrichtung (19) mit Probensammler (22) sowie der Bandförderer (107,112) auf einem Support (102) angeordnet sind, der höhenverschieblich an der Hubsäule (100) angeordnet ist.

2. Vorrichtung nach Anspruch 1, gekennzeichnet durch folgende Merkmale:
a) der Bandförderer weist eine längliche, kastenartige Halterung (104) auf, an deren Enden seitlich je eine Umlenkrolle (105,106) angeordnet ist, um die ein Förderband (107) läuft,
b) unterhalb der Halterung (104) ist eine zweite, längliche, kastenartige Halterung (109) angeordnet, die an ihren Enden ebenfalls seitlich je eine Umlenkrolle (110,111) aufweist, um die ein Förderband (112) geschlungen ist, wobei die beiden Förderbänder (105, 106,107;110,111,112) längs übereinander angeordnet sind
c) die untere Halterung (109) ist an der oberen Halterung (104) beweglich aufgehängt und mitsamt dem unteren Förderband (110,111,112) relativ zu dieser in Längsrichtung der Förderbänder (107,112), aber unabhängig von der Bewegung der Förderbänder, verfahrbar, und
d) die Laufrichtung beider Förderbänder (107,112) ist reversibel.

3. Vorrichtung nach Anspruch 2, dadurch gekennzeichnet,
daß die obere längliche, kastenartige Halterung (104) an einem Ende schwenkbar auf einer Kreisbahn in der horizontalen Ebene gehaltert ist, wobei die Drehachse (123) senkrecht auf dem oberen Förderband (107) steht und die Zuführung des Schüttgutes auf das oberste Förderband (107) durch die Drehachse (123) der Halterung (104) erfolgt und die untere Halterung (109) im Bereich eines ihrer Enden an der oberen Halterung (104) verschiebbar angeordnet ist und die Förderbänder (105, 106,107;110,111,112) parallel übereinander relativ zueinander in Richtung ihrer Längsachsen linear beweglich angeordnet sind.

4. Vorrichtung nach Anspruch 2 oder 3, dadurch gekennzeichnet,
daß innerhalb der oberen Halterung (104) längs eine Zahnstange oder eine Gewindespindel (117) angeordnet ist, auf der ein eigenangetriebener Schlitten (108) verschieblich läuft, an dem die untere Halterung (109) mitsamt dem unteren Förderband (112) befestigt ist, wobei der Antrieb des Schlittens innerhalb der oberen Halterung mechanisch mittels eines Treibriemens erfolgt und der Schlitten in einer schienenartigen Schlittenführung geführt und gehaltert ist.

5. Vorrichtung nach Anspruch 2, dadurch gekennzeichnet,
daß zum Antrieb der Förderbänder (107,112) die Umlenkrollen (105,106; 110,111) auf aus den Halterungen (104,109) waagrecht herausragenden Wellen (128,129) sitzen, auf denen innerhalb der Halterungen (104,109) ebenfalls Umlenkrollen (113,114;118,119) angeordnet sind, um welche Treibriemen (115,120) geschlungen sind, wobei jeweils eine der Umlenkrollen (113,118) innerhalb der Halterungen (104,109) mittels eines Elektromotors (116,121) antreibbar ist, die innerhalb des Freiraumes zwischen dem jeweiligen Obertrumm und dem Untertrumm der Treibriemens (115,120) angeordnet sind.

6. Vorrichtung nach Anspruch 2, dadurch gekennzeichnet,
daß die obere Halterung an einem Drehgelenk (103) aufgehängt ist, die an einem Support (102) gehaltert ist, der in der Höhe verfahrbar an einer Hubsäule (100) angeordnet ist zur Höhenverstellbarkeit des Bandförderers.

7. Vorrichtung nach Anspruch 2, dadurch gekennzeichnet,
daß die Länge des unteren Förderbandes (110,111,112) zwischen der Hälfte und drei Viertel des oberen Förderbandes (105, 106,107) beträgt, vorzugsweise halb so lang ist wie das obere Förderband (105, 106,107).

8. Vorrichtung nach Anspruch 1, dadurch gekennzeichnet,
daß dieselbe eine Waage für die Tabletten oder Pillen aufweist.

9. Verfahren zum Entsorgen und Weiterverarbeiten von aus einer Tabletten- oder Pillenpreßmaschine kommenden Tabletten oder Pillen mittels der Vorrichtung gemäß Anspruch 1, dadurch gekennzeichnet,
daß die Tabletten oder Pillen nach dem Verlassen der Tabletten- oder Pillenpreßmaschine in die Höhe gefördert werden und anschließend allein aufgrund der Schwerkraft ohne Zuführung weiterer Energie von oben nach unten eine schräg angeordnete Entgrater- und Entstauberstation (12), sowie eine Weiche (15) zum Aufteilen des Tabletten- oder Pillenstromes in zwei Teilströme durchlaufen, die entweder einem Metallprüfgerät (18) oder einer Tabletten- oder Pillenprüfeinrichtung (19) mit einem Probensammler (22) zugeführt werden und die im Metallprüfgerät (18) für gut befundenen Tabletten oder Pillen weiter aufgrund der Schwerkraft auf einen Bandförderer (107,112) gegeben werden, der einen vorbestimmten Behälter (125,126,127) ansteuert und der die Tabletten oder Pillen in den Behälter (125,126,127) füllt.

10. Verfahren nach Anspruch 9, dadurch gekennzeichnet,
daß die Tabletten oder Pillen vor oder nach dem Metallprüfgerät (18) zusätzlich gewogen werden.

## Claims

1. Device to convey and further process tablets or pills coming from a tablet or pill press into a number of containers placed in close proximity to each other on a small surface area, with a pedestal column (100) at whose upper end there is a deburring and dedusting station (12) arranged in a slanted position facing downwards, **characterized in that**
the pedestal column is a lifting column (100) and the deburring and dedusting station (12) has two outlets (16, 17) at its lower end, whereby one outlet (16) leads to a metal testing device (18) located below the deburring and dedusting station (12) on the lifting column (100), while the other outlet (17) leads to a tablet testing device (19) equipped with a sample collector (22), which is likewise located below the deburring and dedusting station (12) on the lifting column (100), and in that the outlet line (23) from the metal testing device (18) for the tablets or pills which have been found to be in order slants downwards, leading to a belt conveyor (107, 112) that can be swiveled in the horizontal plane, whereby the deburring and dedusting station (12), the metal testing device (18), the tablet testing device (19) equipped with the sample collector (22) as well as the belt conveyor (107, 112) are all arranged on a support (102) that is located on the lilting column (100) in such a way that its height is adjustable.

2. Device according to Claim 1, **characterized in that**
it has the following characteristics:
a) the belt conveyor has an elongated, box-like holder (104) at each end of which there is a deflection roll (105, 106) positioned laterally, around which a conveyor belt (107) runs,
b) below the holder (104), there is a second elongated, box-like holder (109) at each end of which there is likewise a deflection roll (110, 111) positioned laterally, around which a conveyor belt (112) is wrapped, whereby the two conveyor belts (105, 106, 107; 110, 111, 112) are arranged lengthwise one above the other,
c) the lower holder (109) is movably suspended on the upper holder (104) and, together with the lower conveyor belt (110, 111, 112), can be moved relative to this belt in the longitudinal direction of the conveyor belts (107, 112), but independently of the movement of the conveyor belts, and
d) the running direction of both conveyor belts (107, 112) is reversible.

3. Device according to Claim 2, **characterized in that**
the upper elongated, box-like holder (104) is held at one end so that it can be swiveled in a circular path in the horizontal plane, whereby the rotational axis (123) is positioned perpendicularly to the upper conveyor belt (107) and the bulk product is fed onto the upper conveyor belt (107) through the rotational axis (123) of the holder (104), and the lower holder (109) is arranged so that it can slide in the area of one of its ends on the upper holder (104) and the conveyor belts (105, 106, 107; 110, 111, 112) are arranged parallel one above the other relative to each other in the direction of their longitudinal axes so as to be linearly movable.

4. Device according to Claim 2 or 3, **characterized in that,**
a gear rack or a screw (117) is arranged lengthwise inside the upper holder (104), upon which gear rack or screw a self-propelled carriage (108) can slide, and the lower holder (109), together with the lower conveyor belt (112), is attached to this carriage, whereby the carriage is driven mechanically inside the upper holder by means of a drive belt and the carriage is guided and held in a rail-like carriage guide.

5. Device according to Claim 2, **characterized in that,**
in order to drive the conveyor belts (107, 112), the deflection rolls (105, 106; 110, 111) are located on shafts (128, 129) protruding horizontally from the holders (104, 109), on which there are likewise deflection rolls (113, 114; 118, 119) inside the holders (104, 109) around which drive belts (115, 120) are wrapped, whereby each of the deflection rolls (113, 118) can be driven inside the holders (104, 109) by means of an electric motor (115, 121) located inside the free space between the upper strand side and the lower strand side of the drive belt (115, 120).

6. Device according to Claim 2, **characterized in that**
the upper holder is suspended on a swivel joint (103) which is attached to a support (102) whose height can be changed along a lilting column (100) in order to adjust the height of the belt conveyor.

7. Device according to Claim 2, **characterized in that**
the length of the lower conveyor belt (110, 111, 112) is between one-half and three-fourths of the upper conveyor belt (105, 106, 107), preferably half as long as the upper conveyor belt (105, 106, 107).

8. Device according to Claim 1, **characterized in that**
it has a set of scales for the tablets or pills.

9. Process to convey and further process tablets or pills coming from a tablet or pill press by means of the device according to Claim 1, **characterized in that**,
after leaving the tablet or pill press, the tablets or pills are conveyed upwards and subsequently, exclusively due to the force of gravity without the application of additional energy, they pass from the top to the bottom through a slanted deburring and dedusting station (12) as well as through a shunt (15) which divides the stream of tablets or pills into two partial streams which are fed either to a metal testing device (18) or to a tablet or pill testing device (19) equipped with a sample collector (22) and, due to the force of gravity, the tablets or pills which have been found to be in order are placed onto a belt conveyor (107, 112) which moves towards a prespecified container (125, 126, 127) and which fills the tablets or pills into said container (125, 126, 127).

10. Process according to Claim 9, **characterized in that**,
in addition, the tablets or pills are weighed upstream or downstream from the metal testing device (18).

## Revendications

1. Dispositif pour l'évacuation et le traitement ultérieur de comprimés ou de pilules sortant d'une machine à faire les comprimés ou les pilules, dans un grand nombre de récipients disposés serrés les uns à côté des autres sur une petite surface, comportant une colonne (100) à l'extrémité supérieure de laquelle se trouve incliné vers le bas, un poste d'ébarbage et de dépoussiérage (12), caractérisé en ce que la colonne est une colonne élévatrice (100) et que l'extrémité inférieure du poste d'ébarbage et de dépoussiérage (12) possède deux sorties (16,17) dont l'une (16) mène à un détecteur de métaux (18) disposé sur la colonne élévatrice (100) au-dessous du poste d'ébarbage et de dépoussièrage (12) et l'autre (17) à un dispositif de contrôle des comprimés (19) avec un échantillonneur (22) disposé lui aussi sur la colonne élévatrice (100) au-dessous du poste d'ébarbage et de dépoussiérage (12), et que la conduite de sortie (23) du détecteur de métaux (18) pour les comprimés ou les pilules reconnus conformes mène en pente vers le bas sur un convoyeur à bande (107,112) pivotable sur un plan horizontal, le poste d'ébarbage et de dépoussiérage (12), le détecteur de métaux (18), le dispositif de contrôle des comprimés (19) avec l'échantillonneur (22), ainsi que le convoyeur à bande (107, 112) étant montés sur un support (102) disposé sur la colonne élévatrice (100) de sorte qu'il soit réglable en hauteur.

2. Dispositif suivant la revendication 1, caractérisé par les traits distinctifs suivants:
a) le convoyeur à bande présente un support (104) oblong en forme de caisson comportant à chaque extrémité une poulie de renvoi (105,106) autour de laquelle passe une bande convoyeuse (107),
b) en dessous du support (104) est disposé un second support (109) oblong en forme de caisson comportant lui aussi à chaque extrémité une poulie de renvoi (110, 111), autour de laquelle passe une bande convoyeuse (112), les deux bandes convoyeuses (105,106,107;110,111,112) étant disposées l'une au-dessus de l'autre dans le sens longitudinal,
c) le support inférieur (109) est suspendu de manière mobile au support supérieur (104) et peut être déplacé, avec la bande convoyeuse inférieure (110,111,112), par rapport à celui-ci dans le sens longitudinal des bandes convoyeuses (107,112), mais indépendamment du mouvement des bandes convoyeuses, et
d) le sens de la marche des deux bandes convoyeuses (107, 112) peut être inversé.

3. Dispositif suivant la revendication 2, caractérisé en ce que le support supérieur (104) oblong en forme de caisson, est monté à l'une des extrémités de façon à pouvoir pivoter sur le plan horizontal en décrivant une trajectoire circulaire, l'axe de rotation (123) étant perpendiculaire à la bande convoyeuse supérieure (107) et l'alimentation en produits en vrac de la bande convoyeuse supérieure (107) s'effectuant par l'axe de rotation (123) du support (104), le support inférieur (109) étant disposé sous le support supérieur (104) de façon à pouvoir être déplacé dans la zone de l'une de ses extrémités, et les bandes convoyeuses (105,106,107;110,111,112) étant disposées parallèlement l'une au-dessus de l'autre de sorte qu'elles puissent se déplacer linéairement dans le sens de leurs axes longitudinaux.

4. Dispositif suivant la revendication 2 ou 3, caractérisé en ce qu'une crémaillère ou une broche filetée (117) est disposée à l'intérieur du support supérieur (104) sur laquelle se déplace un coulisseau auto-entraîné (108) sur lequel est monté le support inférieur (109) avec la bande convoyeuse inférieure (112), le coulisseau étant entraîné mécaniquement par une courroie à l'intérieur du support supérieur et guidé et supporté dans un rail de support.

5. Dispositif suivant la revendication 2, caractérisé en ce que, pour entraîner les bandes convoyeuses (107,112), les poulies de renvoi (105,106;110,111) sont logées sur des arbres (128,129) faisant saillie horizontalement des supports (104,109) et sur lesquels, à l'intérieur des supports (104,109), sont également disposées des poulies de renvoi (113,114;118,119) autour desquelles passent des courroies d'entraînement (115,120), l'une des poulies de renvoi (113,118) respectivement pouvant être entraînée à l'intérieur des supports (104,109) par un moteur électrique (116,121), lesdits moteurs étant disposés respectivement dans l'espace libre entre le brin supérieur et le brin inférieur des courroies (115,120).

6. Dispositif suivant la revendication 2, caractérisé en ce que le support supérieur est suspendu à une articulation tournante (103) montée sur un support (102) qui peut être déplacé en hauteur lelong d'une colonne élévatrice (100) permettant ainsi le réglage en hauteur du convoyeur à bande.

7. Dispositif suivant la revendication 2, caractérisé en ce que la longueur de la bande convoyeuse inférieure (110,111,112) est comprise dans une fourchette entre la moitié et les trois quarts de la bande convoyeuse supérieure (105,106,107), et équivaut de préférence à la moitié de la longueur de la bande convoyeuse supérieure (105, 106,107).

8. Dispositif suivant la revendication 1, caractérisé en ce que celui-ci comporte une balance de pesée pour les comprimés ou les pilules.

9. Procédé pour l'évacuation et le traitement ultérieur au moyen du dispositif suivant la revendication 1, de comprimés ou pilules sortant d'une machine à faire les comprimés ou les pilules, caractérisé en ce que les comprimés ou pilules, après avoir quitté la machine à faire les comprimés ou les pilules, sont transportés vers le haut et passent ensuite de haut en bas, uniquement par gravité et sans aucun apport supplémentaire d'énergie, à travers un poste d'ébarbage et de dépoussiérage (12) incliné, ainsi que par un aiguillage (15) qui sépare le flux des comprimés ou des pilules en deux flux partiels convoyés respectivement vers un détecteur de métaux (18) ou vers un dispositif de contrôle des comprimés ou des pilules (19) avec un échantillonneur (22) et que les comprimés ou les pilules reconnus conformes par le détecteur de métaux (18) sont transportés par gravité sur un convoyeur à bande (107,112) qui sélectionne un récipient prédéterminé (125, 126,127) pour y décharger les comprimés ou les pilules débités.

10. Procédé suivant la revendication 9, caractérisé en ce que les comprimés ou les pilules sont, de plus, pesés en amont ou en aval du détecteur de métaux (18).
